# EUROPÄISCHE PATENTANMELDUNG

(11) **EP 4 760 042 A1**
(43) Veröffentlichungstag der Anmeldung: **17.06.2026**
(21) Anmeldenummer: 25220078.7
(22) Anmeldetag: 02.12.2025
(51) Int. Cl.: E06B 3/263

(54) **RAHMENKOPPLUNG**

(30) Priorität: 13.12.2024 DE 102024137669
(71) Anmelder: profine GmbH, 66954 Pirmasens (DE)
(72) Erfinder: Wenz, Norbert, 66954 Pirmasens (DE); Dudda, Edward, 67434 Neustadt an der Weinstraße (DE)
(74) Vertreter: Hocker, Thomas

(57) **Zusammenfassung**

Ein Fenster oder eine Tür verfügt über einen Blendrahmen (1) und einen korrespondierenden Flügelrahmen (2), wobei der Blendrahmen (1) über einen Blendrahmenüberschlag (3) sowie der Flügelrahmen (2) über einen Flügelrahmenüberschlag (4) verfügen. Im geschlossenen Zustand des Fensters überdeckt der Blendrahmen (1) mit dem Blendrahmenüberschlag (3) eine zur Verglasungsebene zumindest weitestgehend parallele Flügelrahmenaußenseite (5) des Flügelrahmens (2) partiell und der Flügelrahmen (2) mit dem Flügelrahmenüberschlag (4) eine zur Verglasungsebene zumindest weitestgehend parallele Blendrahmeninnenseite (6) ebenfalls partiell. Der Blendrahmen (1) verfügt über einen Falzgrund (7) und einen darüber befindlichen Falzbereich (8). Erfindungsgemäß ist im Falzbereich (8) des Blendrahmens (1) eine Falzdämmung (9) angeordnet, welche sich vom Falzgrund (7) zum Flügelrahmen (2) erstreckt.

## Beschreibung

Die Erfindung betrifft eine zusätzliche Dämmung eines Fenster- oder Türrahmens.

### Technisches Gebiet

Um die Wärmeverluste eines Gebäudes zu senken, müssen auch die Fenster und Türen gedämmt werden. Mehrfachscheiben mindern die Wärmeverluste durch die Verglasung. Bei PVC-Hohlkammer-Profilen für Fenster- oder Türrahmen sorgen einerseits Hohlkammern für einen geringen Wärmefluss. Anschlags- und / oder Mitteldichtungen vermeiden eine Luftströmung zwischen Flügelrahmen und Blendrahmen.

### Stand der Technik

Um die Wärmedämmung weiter zu erhöhen, ist in WO 97/22779 vorgesehen, Dämmmaterial in den Hohlkammern zu platzieren.

DE 29701026 U1 beschreibt eine Aluminium-Rahmen für Türen oder Fenster mit jeweils einer Aluminiumteil innen und außen sowie Dämmstegen dazwischen. Anstelle einer konventionellen Mitteldichtung ist auf dem Dämmstege ein Profilkörper aus geschäumten Kunststoff aufgesetzt. Jeweils eine ähnliche Lösung bei Aluminium-Rahmen für Türen oder Fenster zeigen DE 102016125924 A1 und DE 102016125334A1.

DE 102007000764 A1 zeigt einen PVC-Rahmen mit aufgesetzter Aluminium-Schale. Zwischen Aluminium-Schale und Fensterscheibe ist eine Schaumstoffdämmung angeordnet.

DE 102004015064 A1 zeigt einen PVC-Rahmen mit einem Hohlkammer-PVC-Einsatz inklusive Mitteldichtung, welcher mit dem Blendrahmen verrastet wird.

DE 102013100715 B3 offenbart ein Fenster, bei dem im Falzbereich des Blendrahmens eine Kombination aus einer Falzdämmung mit einer damit kombinierten Mitteldichtung positioniert ist.

DE 202010008921 U1 zeigt ebenfalls ein Fenster, bei dem im Falzbereich des Blendrahmens eine einteilige Kombination aus einer Falzdämmung mit einer Mitteldichtung positioniert ist. Die unterschiedlichen Bereiche sind hierbei aus unterschiedlichen Materialien hergestellt.

DE 7832902 U1 beschreibt eine Flügelfalzdichtung mit geschäumtem Kern und einer elastischen, ungeschäumten Außenhaut.

EP 865559 B1 zeigt ein Fenster, bei welchem sowohl der Blendrahmen, als auch Flügelrahmen mit eines Kern aus Polyurethan-Integralhartschaum ausgefüllt ist. Eine Blendrahmenfalzschale begrenzt den ausgefüllten Blendrahmen zum Falzbereich. Eine elastische Mitteldichtung ist auf der Blendrahmenfalzschale angeordnet. Alternativ können Blendrahmenfalzschale und Mitteldichtung als ein Bauteil einteilig ausgeführt sein.

Die aus dem Stand der Technik bekannten Lösungen sind entweder nur bei der Montage eines Fensters einsetzbar, bedingen von Anfang an besondere Rahmen oder können nur mit großem Aufwand nachgerüstet werden.

### Aufgabe

Aufgabe der vorliegenden Erfindung ist es daher, eine effiziente, nachrüstbare Verbesserung der Wärmedämmung eines Fensters oder einer Tür zu schaffen.

### Darstellung der Erfindung

Die Aufgabe wird durch ein Fenster oder eine Tür mit einem Blendrahmen und einen korrespondierenden Flügelrahmen mit den Merkmalen des unabhängigen Anspruchs gelöst.

Bei einem erfindungsgemäße Fenster oder Tür verfügen der Blendrahmen über einen Blendrahmenüberschlag sowie der Flügelrahmen über einen Flügelrahmenüberschlag, wobei im geschlossenen Zustand des Fensters der Blendrahmen mit dem Blendrahmenüberschlag eine zur Verglasungsebene zumindest weitestgehend parallele Flügelrahmenaußenseite des Flügelrahmens partiell oder vollständig überdeckt und der Flügelrahmen mit dem Flügelrahmenüberschlag eine zur Verglasungsebene zumindest weitestgehend parallele Blendrahmeninnenseite partiell oder vollständig überdeckt. Ferner verfügt der Blendrahmen über einen Falzgrund und einen darüber befindlichen Falzbereich sowie vorzugsweise eine Beschlagsnut. Der Flügelrahamen verfügt über eine Flügelrahmeninnenunterseite, welche im geschlossenen Zustand des Fensters oder der Tür gegenüber dem Falzgrund angeordnet ist. Derartige Blend- und Flügelrahmen sind seit langem bekannt.

Erfindungsgemäß ist vorgesehen, dass im Falzbereich des Blendrahmens eine Falzdämmung angeordnet ist, welche sich vom Falzgrund zum Flügelrahmen erstreckt. Hierbei ist beim Vorhandensein eines Mitteldichtungsholms die Falzdämmung neben dem Mitteldichtungsholm angeordnet und bei einem Fensterrahmen ohne Mitteldichtung die Falzdämmung beabstandet zum Blendrahmenüberschlag angeordnet. Durch letztgenannte Beabstandung kann sich zwischen der Falzdämmung und dem Blendrahmenüberschlag Wasser ansammeln, das dann über entsprechende Führungen abgeleitet werden kann. Der Abstand sollte mindestens 5 mm betragen. Der Abstand sollte maximal bis zum niedrigsten Punkt im Falzbereich des Flügels reichen.

Alternativ ist die Falzdämmung an der Flügelrahmeninnenunterseite angeordnet, wobei die Falzdämmung sich von der Flügelrahmeninnenunterseite zum Blendrahmen erstreckt.

Während Anschlags- und Mitteldichtungen primär Wassereintritt und eine Luftströmung von außen nach innen sowie umgekehrt vermeiden, dient die Falzdämmung der Minderung des Wärmeflusses. Dies wird dadurch erreicht, dass eine schlecht wärmeleitende Falzdämmung den Wärmefluss im Falzbereich mindert.

Vorteilhafte Ausgestaltungen ergeben sich durch die Merkmale der abhängigen Ansprüche.

So ist es vorteilhaft, wenn die Falzdämmung sich über zumindest 2/3 des Abstandes vom Falzgrund zum Flügelrahmen erstreckt. Würde sich die Falzdämmung über den gesamten Abstand erstrecken, so könnte es zu Reibung beim Öffnen und Schließen kommen. Bei vorgenannter Erstreckung wird jedoch bereits ein wesentlicher Teil des vertikalen Querschnitts überdeckt.

Ist die Falzdämmung am Flügelrahmen montiert, so ist es vorteilhaft, wenn diese sich von der Flügelrahmeninnenunterseite bis zu einem Höhenniveaus oberhalb der Beschlagsnut erstreckt, damit das Fenster oder die Tür ohne Stauchung der Falzdämmung geöffnet und geschlossen werden kann.

Es ist optional möglich, jeweils am Flügel-, als auch Blendrahmen mindestens eine Falzdichtung anzubringen.

Erstreckt sich die Falzdämmung über zumindest 1/4 des Falzgrundes, so werden einerseits die Wärmeverluste über den Falzgrund gemindert und andererseits viel Luft aus dem Falzbereich verdrängt.

Optional verfügt die Falzdämmung über Hohlräume, was die Wärmedämmung abermals erhöht, während gleichzeitig die Materialkosten gemindert werden.

Nach einer vorteilhaften Ausgestaltung liegt die Falzdämmung beim Vorhandensein eines Mitteldichtungsholms an diesem an. Dies erlaubt eine einfache Positioniergenauigkeit bei der Montage. Zudem kann die Falzdämmung dort nicht von Luft umströmt werden.

Nach einer weiteren vorteilhaften Ausgestaltung ist die Falzdämmung beabstandet zum Blendrahmenüberschlag angeordnet. Dies ergibt sich beim Vorhandensein einer Mitteldichtung zwangsläufig. Ohne Mitteldichtung könnte die Falzdichtung bis zum Blendrahmenüberschlag reichen; dann wäre jedoch die Entwässerung zur Außenseite beeinträchtigt und müsste durch Entwässerungsröhrchen sichergestellt werden.

Die Falzdämmung besteht bevorzugt aus polyamidbasiertem, glasfaserverstärkten Material, Ethylen-Propylen-Dien-Kautschuk, einer Kombination aus Polyurethan-, Polypropylen- und /oder Polycarbonat und / oder Weich-PVC.

Polyamidbasierte, glasfaserverstärkte Isolierprofil, auch Low-Lambda-Polyamid (PA) genannt, werden bereits als Verbindungselemente in Aluminium-Fensterrahmen eingesetzt, bei denen die beiden äußeren Aluminium-Profile durch einen wärmedämmenden Zwischenkörper verbunden sind. Die Wärmeleitung beträgt etwa 0,21 W/(mK).

Ethylen-Propylen-Dien-Kautschuke (EPDM) sind Terpolymere aus Ethylen, Propylen und einem Dien.

Eine Kombination aus Polyurethan-, Polypropylen- und / oder Polycarbonat eignet sich ebenfalls besonders als Werkstoff für die Falzdämmung.

Es ist auch möglich, Weich-Polyvinylchlorid (PVC) zu verwenden.

Optional ist vorgesehen, dass die Falzdämmung über einen Polyethylen-Mantel verfügt.

Die Kombination aus vorgenannten Dämmstoffen mit vorgenanntem Mantel stellt eine besonders effektive Wärmedämmung dar.

Die Falzdämmung könnte auch aus Weich-PVC vorzugsweise im Co-Extrusionsverfahren an den Blend- und / oder Flügelrahmen anextrudiert werden.

Die Falzdämmung kann optional an dem Blendrahmen oder der Flügelrahmeninnenunterseite angeklebt sein. Die Klebung kann bevorzugt über einen doppelseitigen oder mit der Dämmung verbundenen Klebestreifen oder einen viskosen Kleber erfolgen. Dies erleichtert die nachträgliche Befestigung, da weder Klipnuten oder Schrauben zur Befestigung benötigt werden.

### Kurze Beschreibung der Zeichnung

Die Erfindung wird nachfolgend anhand von Ausführungsbeispielen sowie der Zeichnungen näher erläutert. Es zeigen dabei:
- Fig. 1: einen Schnitt durch einen Fensterrahmen mit einer Mitteldichtung und einer Falzdämmung und
- Fig. 2: einen Schnitt durch einen Fensterrahmen ohne Mitteldichtung mit einer Falzdämmung.

Figur 1 zeigt den Schnitt durch ein Fenster oder eine Tür mit einem Blendrahmen 1 und einen korrespondierenden Flügelrahmen 2, welche im Ausführungsbeispiel aus extrudierten PVC-Hohlkammerprofilen hergestellt werden. Beim Blendrahmen 1 sind die Hohlkammern erkennbar. Der Flügelrahmen 2 ist nur vom Umriss her gezeigt, hat jedoch prinzipiell den gleichen Aufbau.

Der Blendrahmen 1 verfügt über einen Blendrahmenüberschlag 3, der Flügelrahmen 2 über einen Flügelrahmenüberschlag 4. Diese sind derart aufeinander abgestimmt, dass im in Figur 1 gezeigten geschlossenen Zustand des Fensters oder der Tür der Blendrahmen 1 mit dem Blendrahmenüberschlag 3 eine zur Verglasungsebene parallele Flügelrahmenaußenseite 5 des Flügelrahmens 2 partiell überdeckt und der Flügelrahmen 2 mit dem Flügelrahmenüberschlag 4 eine zur Verglasungsebene parallele Blendrahmeninnenseite 6 ebenfalls partiell überdeckt. Zwischen dem Blendrahmenüberschlag 3 des Blendrahmens 1 und der Flügelrahmenaußenseite 5 befindet sich eine Anschlagdichtung 13.

Der Blendrahmen 1 verfügt über einen Falzgrund 7 und einen über dem Falzgrund 7 befindlicher Falzbereich 8. Ferner befindet sich im Falzbereich 8 ein Mitteldichtungsholm 11, an dem eine Mitteldichtung 12 befestigt ist. Die Mitteldichtung 12 dichtet vom Blendrahmen 1 zum Flügelrahmen 2 ab und verhindert dort eine Luftströmung.

Im Falzbereich 8 des Blendrahmens 1 ist eine Falzdämmung 9 unmittelbar neben dem Mitteldichtungsholm 11 und der Mitteldichtung 12 angeklebt. Die Falzdämmung 9 erstreckt sich vom Falzgrund 7 in Richtung des Flügelrahmens 2 über etwa 85% des Abstands, so dass die Falzdämmung 9 auch unter Berücksichtigung von Toleranzen nicht an dem Flügelrahmen 2 anstößt. Zugleich ist die Falzdämmung 9 hoch genug und zugleich ausreichend lang entlang des Falzgrundes 7 in Richtung einer Beschlagsnut 14, dass ein wesentlicher Teil im Falzbereich 8 von der Falzdämmung 9 ausgefüllt wird.

Die Falzdämmung 9 verfügt über Hohlräume 10, so dass die thermische Dämmwirkung erhöht und zugleich Material eingespart wird.

Die Falzdämmung 9 besteht aus polyamidbasiertem, glasfaserverstärkten Material, welches auch Low-Lambda-Polyamid (PA) genannt wird. Die Falzdämmung 9 verfügt über einen Mantel, der vorzugsweise aus Polyethylen hergestellt ist.

Alternativ kann die Falzdämmung 9 aus Ethylen-Propylen-Dien-Kautschuk und / oder einer Kombination aus Polyurethan-, Polypropylen- und /oder Polycarbonat bestehen.

Die Falzdämmung kann auch aus Weich-PVC bestehen und vorzugsweise im Co-Extrusionsverfahren anextrudiert werden.

Die Falzdämmung 9 kann fest mit der Mitteldichtung 12 oder dem Mitteldichtungsholm 11 verbunden sein.

Figur 2 zeigt einen Schnitt durch einen Fensterrahmen ohne Mitteldichtung mit einer Falzdämmung 9, wobei auch der Flügelrahmen 2 als Hohlkammerprofil dargestellt ist. Der Flügelrahmen 2 verfügt über eine Nut 16 sowie eine Flügelrahmeninnenunterseite 15 auf der zur Flügelrahmenaußenseite 5 gewandten Seite. Die Flügelrahmeninnenunterseite 15 ist im geschlossenen Zustand des Fensters gegenüber dem Falzgrund 7 positioniert.

Die Falzdämmung 9 reicht im Falzgrund 7 von unterhalb der Flügelrahmeninnenunterseite 15 bis nahe zum Blendrahmenüberschlag 3. Zum Blendrahmenüberschlag 3 verbleibt Platz, damit die Entwässerung des Blendrahmens 1 nicht beeinträchtigt wird. Dieser Platz ist gleichbedeutend mit einem Abstand, welcher sich in diesem Fall dadurch ergibt, dass die Falzdämmung 9 auf dem horizontalen Falzgrund 7 angeordnet ist, während auf der dem Blendrahmenüberschlag 3 zugewandten Seite der Falzbereich 8 zur tiefsten Stelle abfällt, damit sich dort Feuchtigkeit ansammeln kann, welche durch übliche Entwässerungsbohrungen in die Umgebung abgeleitet werden kann.

Nicht dargestellt ist die erfindungsgemäße Variante, dass die Falzdämmung 9 an der Flügelrahmeninnenunterseite 15 angebracht ist und in Richtung des Falzgrundes 7 ragt. Um ein uneingeschränktes Öffnen und Schließen des Fensters oder der Tür zu ermöglichen, soll sie sich in Richtung des Falzgrundes 7 nur bis zu einem Höhenniveaus oberhalb der Beschlagsnut 14 erstrecken.

Optional kann die Falzdämmung 9 mehrteilig ausgeführt ist, wobei ein Teil am Blendrahmen 1 und ein anderer Teil am Flügelrahmen 2 befestigt ist.

### Legende

- 1: Blendrahmen
- 2: Flügelrahmen
- 3: Blendrahmenüberschlag
- 4: Flügelrahmenüberschlag
- 5: Flügelrahmenaußenseite
- 6: Blendrahmeninnenseite
- 7: Falzgrund
- 8: Falzbereich
- 9: Falzdämmung
- 10: Hohlraum
- 11: Mitteldichtungsholm
- 12: Mitteldichtung
- 13: Anschlagdichtung
- 14: Beschlagsnut
- 15: Flügelrahmeninnenunterseite
- 16: Nut

## Patentansprüche

1. Fenster oder Tür mit einem Blendrahmen (1) und einen korrespondierenden Flügelrahmen (2),
bei dem der Blendrahmen (1) über einen Blendrahmenüberschlag (3) sowie der Flügelrahmen (2) über einen Flügelrahmenüberschlag (4) verfügen,
im geschlossenen Zustand des Fensters oder der Tür der Blendrahmen (1) mit dem Blendrahmenüberschlag (3) eine zur Verglasungsebene zumindest weitestgehend parallele Flügelrahmenaußenseite (5) des Flügelrahmens (2) partiell oder vollständig überdeckt und der Flügelrahmen (2) mit dem Flügelrahmenüberschlag (4) eine zur Verglasungsebene zumindest weitestgehend parallele Blendrahmeninnenseite (6) partiell oder vollständig überdeckt,
der Blendrahmen (1) über einen Falzgrund (7) und einen darüber befindlichen Falzbereich (8) sowie vorzugsweise eine Beschlagsnut (14) verfügt und
der Flügelrahamen (2) über eine Flügelrahmeninnenunterseite (15) verfügt, welche im geschlossenen Zustand des Fensters oder der Tür gegenüber dem Falzgrund (7) angeordnet ist,
**dadurch gekennzeichnet, dass**
eine Falzdämmung (9) im Falzbereich (8) des Blendrahmens (1) angeordnet ist, wobei die Falzdämmung (9) sich vom Falzgrund (7) zum Flügelrahmen (2) erstreckt,
wobei beim Vorhandensein eines Mitteldichtungsholms (11) die Falzdämmung (9) neben dem Mitteldichtungsholm (11) angeordnet ist und bei einem Fensterrahmen ohne Mitteldichtung die Falzdämmung (9) beabstandet zum Blendrahmenüberschlag (3) angeordnet ist,
und / oder
eine Falzdämmung (9) an der Flügelrahmeninnenunterseite (15) angeordnet ist, wobei die Falzdämmung (9) sich von der Flügelrahmeninnenunterseite (15) zum Blendrahmen (2) erstreckt.

2. Fenster oder Tür nach Anspruch 1, **dadurch gekennzeichnet, dass** die Falzdämmung (9) sich über zumindest 2/3 des Abstandes vom Falzgrund (7) zum Flügelrahmen (2) oder
von der Flügelrahmeninnenunterseite (15) bis zu einem Höhenniveaus oberhalb der Beschlagsnut (14) erstreckt.

3. Fenster oder Tür nach Anspruch 1 oder 2, **dadurch gekennzeichnet, dass** die Falzdämmung (9) sich über eine Länge von zumindest 1/4 des Falzgrundes (7) erstreckt.

4. Fenster oder Tür nach einem der Ansprüche 1 bis 3, **dadurch gekennzeichnet, dass** die Falzdämmung (9) über Hohlräume (10) verfügt.

5. Fenster oder Tür nach einem der Ansprüche 1 bis 4, **dadurch gekennzeichnet, dass** die Falzdämmung (9) beim Vorhandensein eines Mitteldichtungsholms (11) an diesem anliegt.

6. Fenster oder Tür nach einem der Ansprüche 1 bis 5, **dadurch gekennzeichnet, dass** die Falzdämmung (9) beabstandet zum Blendrahmenüberschlag (3) angeordnet ist.

7. Fenster oder Tür nach einem der Ansprüche 1 bis 6, **dadurch gekennzeichnet, dass** die Falzdämmung (9) aus polyamidbasiertem, glasfaserverstärkten Material, Ethylen-Propylen-Dien-Kautschuk, einer Kombination aus Polyurethan-, Polypropylen- und /oder Polycarbonat und / oder Weich-PVC besteht.

8. Fenster oder Tür nach einem der Ansprüche 1 bis 7, **dadurch gekennzeichnet, dass** die Falzdämmung (9) über einen Polyethylen-Mantel verfügt.

9. Fenster oder Tür nach einem der Ansprüche 1 bis 8, **dadurch gekennzeichnet, dass** die Falzdämmung (9) an dem Blendrahmen (1) oder der Flügelrahmeninnenunterseite (15) angeklebt ist.
